# EUROPÄISCHE PATENTANMELDUNG

(11) **EP 3 514 296 A1**
(43) Veröffentlichungstag der Anmeldung: **24.07.2019**
(21) Anmeldenummer: 18152842.3
(22) Anmeldetag: 22.01.2018
(51) Int. Cl.: E04B 1/00

(54) **BEWEHRUNGSKORB**

(71) Anmelder: AVI Alpenländische Veredelungs-Industrie Gesellschaft m.b.H., 8074 Raaba (AT)
(72) Erfinder: Ritter, Martin, 8044 Graz (AT)
(74) Vertreter: Wirnsberger & Lerchbaum Patentanwälte OG

(57) **Zusammenfassung**

Die Erfindung betrifft einen Bewehrungskorb (1), aufweisend ein oberes Bewehrungsprofil (2) und ein unteres Bewehrungsprofil (3), optional zumindest einen Isolierkörper (4), in welchen das obere Bewehrungsprofil (2) und das untere Bewehrungsprofil (3) eingebettet sind, sowie Zug- und Druckbewehrungselemente (5, 6, 7, 8), die am oberen Bewehrungsprofil (2) und/oder unteren Bewehrungsprofil (3) angeordnet sind, wobei das obere Bewehrungsprofil (2) und/oder das untere Bewehrungsprofil (3) zumindest im Wesentlichen geschlossen und/oder mit einem zentralen Steg ausgebildet sind.

## Beschreibung

Die Erfindung betrifft einen Bewehrungskorb, aufweisend ein oberes Bewehrungsprofil und ein unteres Bewehrungsprofil, optional zumindest einen Isolierkörper, in welchem das obere Bewehrungsprofil und das untere Bewehrungsprofil eingebettet sind, sowie Zug- und Druckbewehrungselemente, die am oberen Bewehrungsprofil und/oder unteren Bewehrungsprofil angeordnet sind.

Bei der Erstellung von Balkonen oder anderen außenseitigen Bereichen eines Gebäudes wie zum Beispiel Außenwänden ist es bei einem Betonieren erforderlich, eine überbrückende Bewehrung sicherzustellen, sodass zum Beispiel bei einer auskragenden Betonplatte auftretende Zug-, Druck- und Schubkräfte in zufriedenstellender Weise aufgenommen werden können.

Auf der anderen Seite ist zu beachten, dass entsprechende Bewehrungselemente dazu führen können, dass zwischen einem Außenbereich wie einer Betonplatte und einem Innenbereich wie einer Geschoßdecke durch die üblicherweise verwendeten Stahlbewehrungen eine Kältebrücke gebildet wird, was selbstverständlich nicht erwünscht ist. Um Kältebrücken möglichst zu vermeiden, wurden sogenannte Bewehrungskörbe entwickelt. Verschiedene Varianten von Bewehrungskörben sind insbesondere der EP 1 151 167 A1 zu entnehmen, in welcher auch weiterer Stand der Technik dargestellt ist.

In einer Variante gemäß der EP 1 151 167 A1 ist ein Bewehrungskorb der eingangs genannten Art offenbart, wobei ein oberes Bewehrungsprofil sowie ein unteres Bewehrungsprofil jeweils u-förmig ausgebildet sind. Diese beiden Bewehrungsprofile sind über ein vertikal verlaufendes Verbindungsblech miteinander verbunden. Während die Bewehrungsprofile vornehmlich Zug- und Druckkräfte aufnehmen, kann das Verbindungsblech gemäß EP 1 151 167 A1 insbesondere Schubkräfte aufnehmen.

Bei einem Verbindungsblech zwischen den Bewehrungsprofilen ist nachteilig, dass ein zusätzlicher Bestandteil des Bewehrungskorbes bei der Herstellung gegeben ist, der mit den Bewehrungsprofilen zu verbinden ist. Dies verursacht einen Mehraufwand. Es wurde daher gemäß der EP 1 151 167 A1 auch schon vorgeschlagen, auf das Verbindungsblech zu verzichten. Dann allerdings müssen die Bewehrungsprofile die Schubkräfte übernehmen. Eine Konsequenz ist, dass die Bewehrungsprofile entsprechend massiver zu gestalten sind. Da die Bewehrungsprofile über eine Wand oder Anbindungsstelle hinaus vom Außenbereich bis in den Innenbereich ragen, geht damit wiederum der Nachteil einher, dass eine unerwünscht hohe Wärmeleitung gegeben ist.

Hier setzt die Erfindung an. Aufgabe der Erfindung ist es, einen Bewehrungskorb der eingangs genannten Art anzugeben, bei welchen auf ein Verbindungsblech zwischen den Bewehrungsprofilen verzichtet werden kann, ohne dass dies zu Lasten einer höheren Wärmeleitung durch den Bewehrungskorb hindurch geht.

Diese Aufgabe wird gelöst, wenn beim Bewehrungskorb der eingangs genannten Art das obere Bewehrungsprofil und/oder das untere Bewehrungsprofil zumindest im Wesentlichen geschlossen und/oder mit einem zentralen Steg ausgebildet sind. Durch eine entsprechende Maßnahme wie die Ausbildung zumindest des oberen oder des unteren Bewehrungsprofils mit einem geschlossenen Querschnitt können insbesondere auch Schubkräfte besser als bisher aufgenommen werden, sodass auch bei Entfall eines Verbindungsblechs zwischen den Bewehrungsprofilen die Bewehrungsprofile strukturell relativ dünn ausgebildet werden können, sodass keine erhöhte Wärmeleitung auftritt. Mit anderen Worten: Durch die geeignete Wahl eines Querschnittsprofils kann die gleiche Masse unter Verbesserung der Schubkraftaufnahme besser verteilt werden, ohne dass ein Nachteil mit einer höheren Wärmeleitung einhergehen würde. Geschlossene Querschnittsprofile oder zumindest im Wesentlichen geschlossene Querschnittsprofile sind dabei bevorzugt. Möglich ist es aber auch, alternativ oder auch ergänzend in zumindest einem der Bewehrungsprofile einen zentralen Steg vorzusehen, der sich vorzugsweise vertikal entlang einer Vertikalachse des Bewehrungskorbes erstreckt. Durch einen zentralen Steg kann die Rolle des Verbindungsbleches in Bezug auf Schubkräfte ebenso vollständig übernommen werden.

Wie ausgeführt, sind bevorzugt das obere Bewehrungsprofil und/oder das untere Bewehrungsprofil geschlossen ausgebildet. Insbesondere bevorzugt ist, dass beide Bewehrungsprofile gleich, also jeweils geschlossen ausgebildet sind. Dasselbe trifft zu, wenn die Bewehrungsprofile beispielsweise mit dem Querschnittprofil eines I-Trägers ausgebildet sind. Bei einer gleichen Ausbildung des oberen Bewehrungsprofils und des unteren Bewehrungsprofils ergibt sich der Vorteil einer kleinteiligen Produktion, da das Bewehrungsprofil für die Oberseite sowie die Unterseite lediglich aus einem Halbzeug abzulängen ist. Es ergibt sich dann, dass das obere Bewehrungsprofil und das untere Bewehrungsprofil mit demselben Querschnitt normal zu einer Längsachse des Bewehrungskorbes ausgebildet sind. Sofern die Bewehrungsprofile teilweise mit einem Querschnitt gestaltet sind, der teilweise über den Umfang betrachtet maximal bis zu 25 %, vorzugsweise bis zu 20 %, insbesondere bis zu 15 % offen ist, ist die zumindest eine Öffnung des oberen Bewehrungsprofils der zumindest einen Öffnung des unteren Bewehrungselementes zugewandt, wenngleich auch andere Positionierungen möglich sind.

Besonders bevorzugt ist es, dass das obere Bewehrungsprofil und/oder untere Bewehrungsprofil im Querschnitt rechteckig oder quadratisch ausgebildet sind. Vorzugsweise sind die beiden Bewehrungsprofile wiederum gleich ausgebildet. Durch die geschlossene Ausbildung in Rechteckform oder gegebenenfalls auch in quadratischer Form können Schubkräfte besonders gut aufgenommen werden. Darüber hinaus können die erforderlichen weiteren Zug- und Druckbewehrungselemente, wie diese aus dem Stand der Technik bekannt sind, besonders einfach an den Bewehrungsprofilen angebracht werden. Eine Anbringung der Zug- und Druckbewehrungselemente kann dabei stoffschlüssig erfolgen, zum Beispiel durch Schweißen oder Kleben. Möglich sind aber auch kraft- und/oder formschlüssige Verbindungen, beispielsweise Schraubverbindungen, was eine größere Flexibilität zur Anbringung der Zug- und Druckbewehrungselemente mit variabler Größe und/oder Form, je nach Beanspruchungsprofil, erlaubt. Hierfür sind an den Bewehrungsprofilen geeignete Aufnahmen mit Innengewinde oder dergleichen vorgesehen. Neben den genannten rechteckigen oder quadratischen Hohlprofilen können auch andere Hohlprofile zum Einsatz kommen.

Die Bewehrungsprofile sind üblicherweise aus einem nicht rostenden Material gefertigt, beispielsweise einem nicht rostenden Stahl. Alternativ können die Bewehrungsprofile auch aus einem nicht metallischen oder lediglich teilweise metallischen Material bestehen. Alternative Materialien sind beispielsweise glasfaserverstärkter Kunststoff, Kompositmaterialien aus organischen Geweben und Metallen oder armierte Kunststoffe beliebigen Typs. Entsprechende Materialien eignen sich aufgrund einer niedrigen Wärmeleitfähigkeit grundsätzlich besonders gut und stellen bei geeigneter Materialeinstellung oder -kombination auch die erforderlichen Eigenschaften für eine ausreichende Kraftaufnahme bzw. Übertragung sicher.

Eine Verbindung der Zug- und Druckelemente mit den Bewehrungsprofilen richtet sich nach den Materialien. Sind Bewehrungsprofile aus einem nicht rostenden Stahl gebildet und liegen auch die Zug- und Druckbewehrungselemente aus einem vorzugsweise nicht rostenden Stahl vor, kommt insbesondere ein Verschweißen infrage. Sind andere Materialkombinationen gegeben, ist in der Regel auf andere Verbindungsarten als eine stoffschlüssige Verbindung auszuweichen. Infrage kommen insbesondere Steck- und Schraubverbindungen, vor allem wenn Komponenten aus einem glasfaserverstärkten Kunststoff mit Komponenten aus einem nicht rostenden Stahl verbunden werden sollen. Eine Kopplung erfolgt dabei in der Regel über geeignete Aufnahmen, die an den Bewehrungsprofilen angeordnet sein können.

Grundsätzlich kann ein erfindungsgemäßer Bewehrungskorb eine Vielzahl von oberen Bewehrungsprofilen und unteren Bewehrungsprofilen aufweisen. Besonders bevorzugt ist es aber, wenn ein Bewehrungskorb lediglich ein einziges oberes Bewehrungsprofil und ein einziges unteres Bewehrungsprofil aufweist. Dies ergibt eine einrippige Ausbildung des Bewehrungskorbes. Oberes Bewehrungsprofil und unteres Bewehrungsprofil sind dabei vorzugsweise entlang einer Vertikalachse des Bewehrungskorbes übereinander angeordnet. Die einrippige Ausbildung des Bewehrungskorbes ist insofern von Vorteil, als bei einer Montage jeweils ein Bewehrungskorb mit einer Rippe genau dort positioniert werden kann, wo Kraft aufgenommen bzw. übergeleitet werden soll. Mit einer Vielzahl von Einzelelementen lässt sich somit eine optimierte Auslegung in Bezug auf Kraftaufnahme und Weiterleitung einerseits, aber auch minimierte Wärmeleitung andererseits erreichen. Bei üblichen Bewehrungskörben gemäß dem Stand der Technik ist dies regelmäßig nicht der Fall, weil die Bewehrungskörbe eine Mehrzahl an Bewehrungsprofilen in einer Ebene aufweisen. Da in Bezug auf Kräfte kein Sicherheitsrisiko eingegangen werden kann, resultiert dies regelmäßig in einer zumindest geringfügigen Überdimensionierung und damit einer wärmetechnisch nicht optimierten Auslegung.

Entsprechend den vorstehend dargestellten Vorteilen kann eine Anordnung mit einer Vielzahl von Bewehrungskörben bestehen, wobei jeder Bewehrungskorb mit einem einzelnen oberen Bewehrungsprofil und einem gegenüberliegenden unteren Bewehrungsprofil gebildet ist und die Bewehrungskörbe zumindest bereichsweise voneinander beabstandet angeordnet sind.

Weitere Merkmale, Vorteile und Wirkungen ergeben sich aus den nachfolgend dargestellten Ausführungsbeispielen. In den Zeichnungen, auf welche dabei Bezug genommen wird, zeigen:
Fig. 1 einen erfindungsgemäßen Bewehrungskorb im Querschnitt;
Fig. 2 einen erfindungsgemäßen Bewehrungskorb in Seitenansicht;
Fig. 3a bis 3i verschiedene Querschnittsprofile eines Bewehrungsprofils.

In Fig. 1 ist ein erfindungsgemäßer Bewehrungskorb 1 im Querschnitt dargestellt. Fig. 2 zeigt eine Seitenansicht des Bewehrungskorbes 1. Wie ersichtlich weist der Bewehrungskorb 1 ein oberes Bewehrungsprofil 2 sowie ein unteres Bewehrungsprofil 3 auf. Das obere Bewehrungsprofil 2 ist über dem unteren Bewehrungsprofil 3 angeordnet. Außenseitig sind am oberen Bewehrungsprofil 2 sowie am unteren Bewehrungsprofil 3 beidseitig einer Vertikalachse V Zug- und Druckbewehrungselemente 5, 6, 7, 8 angeordnet. Zentral zwischen den angeordneten Zug- und Druckbewehrungselementen 5, 6, 7, 8 ist ein Isolierkörper 4 vorgesehen, welcher oberes Bewehrungsprofil 2 und unteres Bewehrungsprofil 3 bereichsweise in deren Zentrum umgibt. Der Isolierkörper 4 befindet sich beim späteren Einbau an einem Übergang zwischen einem Außenbereich und einem Innenbereich eines Gebäudes. Das obere Bewehrungsprofil 2 läuft wie das untere Bewehrungsprofil 3 durch den Isolierkörper 4 hindurch. Sowohl das obere Bewehrungsprofil 2 und das untere Bewehrungsprofil 3 als auch die Zug- und Druckbewehrungselemente 5, 6, 7, 8 ragen auf der einen Seite in einen Innenbereich und auf der anderen Seite in einen Außenbereich der zu betonierenden Komponenten. Die Zug- und Druckbewehrungselemente 5, 6, 7, 8, die lediglich im Anschlussbereich an die Bewehrungsprofile 2, 3 dargestellt sind, können im Wesentlich waagrecht verlaufen, können aber auch durch Biegung an geeigneter Stelle um beispielsweise 90° abgekantet sein, beispielsweise wenn ein Wandelement mit einem Deckenelement zu verbinden ist.

Wie insbesondere in Fig. 1 ersichtlich ist, sind sowohl das obere Bewehrungsprofil 2 als auch das untere Bewehrungsprofil 3 im Querschnitt zu einer Längsachse L des Bewehrungskorbes 1 mit einem rechteckigen Profil ausgebildet, das geschlossen ist. Durch dieses Profil lassen sich im Einsatz hohe Schubkräfte aufnehmen, sodass das obere Bewehrungsprofil mit dem unteren Bewehrungsprofil 3 lediglich nur mehr über die Zug- und Druckbewehrungselemente 5, 6, 7, 8 verbunden ist. Ein Verbindungsblech zum Verbinden des oberen Bewehrungsprofils 2 mit dem unteren Bewehrungsprofil 3 kann daher entfallen. Dies ermöglicht insbesondere auch eine vereinfachte Anbringung des Isolierkörpers 4, der in der Regel aus einer Vielzahl von Einzelteilen besteht. Ist nunmehr ein Freiraum gegeben, lassen sich die Einzelteile wesentlich rascher positionieren. Darüber hinaus ist auch bei der Herstellung des Bewehrungskorbes 1 weniger Arbeitsaufwand gegeben, weil ein Verbundblech nicht gesondert mit den Bewehrungsprofilen 2, 3 verbunden werden muss, beispielsweise durch Schweißen.

In Fig. 3a bis 3i sind weitere mögliche Querschnittsprofile für die Bewehrungsprofile 2, 3 dargestellt. Wie ersichtlich sind die alternativen Querschnittsprofile allesamt geschlossen oder im Wesentlichen geschlossen bzw. mit einem vorzugsweise vertikalen Steg 9 versehen. Ein Sonderfall eines geschlossenen Profils ist in Fig. 3i dargestellt, nämlich ein Stab aus Vollmaterial, der keine Öffnungen aufweist. Das Konzept dabei besteht in allen Fällen einerseits darin, die zur Verfügung stehende Masse so zu verteilen, dass lastenmäßig eine günstige Kraftverteilung gegeben ist, andererseits aber durch die Verteilung der gleichen Masse keine nachteilige höhere Wärmeleitung zwischen einem Außenbereich und einem Innenbereich gegeben ist. Die Verteilung der Masse ist somit in Bezug auf beide Aspekte optimiert.

Üblicherweise sind sowohl oberes Bewehrungsprofil 2 als auch unteres Bewehrungsprofil 3 aus einem nicht rostenden Material gestaltet. Hierfür kommt insbesondere ein nicht rostender Stahl infrage. Dasselbe trifft für die Zug- und Druckbewehrungselemente 5, 6, 7, 8 zu. Möglich ist es alternativ aber auch, andere Materialien zu verwenden, welche die erforderliche hohe Belastbarkeit in allen Beanspruchungsbereichen (Zug, Druck und Schub) mitbringen. Hierfür kommen beispielsweise faserverstärkte Kunststoffe oder dergleichen infrage. Sofern Komponenten aus verschiedenen Materialien miteinander verbunden werden, kommen neben einer stoffschlüssigen Verbindung auch andere Verbindungsarten infrage. Insbesondere kann auch eine Kombination aus einer kraftschlüssigen und einer formschlüssigen Verbindung gewählt werden. Mögliche Varianten sind Steck- oder Schraubverbindungen.

## Patentansprüche

1. Bewehrungskorb (1), aufweisend ein oberes Bewehrungsprofil (2) und ein unteres Bewehrungsprofil (3), optional zumindest einen Isolierkörper (4), in welchen das obere Bewehrungsprofil (2) und das untere Bewehrungsprofil (3) eingebettet sind, sowie Zug- und Druckbewehrungselemente (5, 6, 7, 8), die am oberen Bewehrungsprofil (2) und/oder unteren Bewehrungsprofil (3) angeordnet sind, **dadurch gekennzeichnet, dass** das obere Bewehrungsprofil (2) und/oder das untere Bewehrungsprofil (3) zumindest im Wesentlichen geschlossen und/oder mit einem zentralen Steg (9) ausgebildet sind.

2. Bewehrungskorb (1) nach Anspruch 1, **dadurch gekennzeichnet, dass** das obere Bewehrungsprofil (2) und/oder das untere Bewehrungsprofil (3) geschlossen ausgebildet sind.

3. Bewehrungskorb (1) nach Anspruch 1 oder 2, **dadurch gekennzeichnet, dass** das obere Bewehrungsprofil (2) und/oder das untere Bewehrungsprofil (3) im Querschnitt rechteckig oder quadratisch ausgebildet sind.

4. Bewehrungskorb (1) nach einem der Ansprüche 1 bis 3, **dadurch gekennzeichnet, dass** ein einziges oberes Bewehrungsprofil (2) und ein einziges unteres Bewehrungsprofil (3) vorgesehen sind.

5. Bewehrungskorb (1) nach einem der Ansprüche 1 bis 4, **dadurch gekennzeichnet, dass** oberes Bewehrungsprofil (2) und unteres Bewehrungsprofil (3) nur über Zug- und Druckbewehrungselemente (5, 6, 7, 8) miteinander verbunden sind.

6. Anordnung mit einer Vielzahl von Bewehrungskörben (1) nach einem der Ansprüche 1 bis 5, wobei jeder Bewehrungskorb (1) mit einem einzelnen oberen Bewehrungsprofil (2) und einem gegenüberliegenden unteren Bewehrungsprofil (3) gebildet ist und wobei die Bewehrungskörbe (1) zumindest bereichsweise voneinander beabstandet angeordnet sind.
